# EUROPÄISCHE PATENTANMELDUNG

(11) **EP 0 599 191 A2**
(43) Veröffentlichungstag der Anmeldung: **01.06.1994**
(21) Anmeldenummer: 93118550.8
(22) Anmeldetag: 18.11.1993
(51) Int. Cl.: H02P 5/00, F02D 11/10

(54) **Motordrehzahlregler-Schaltkreis**

(30) Priorität: 23.11.1992 US 980077
(71) Anmelder: DEERE & COMPANY, Moline, Illinois 61265 (US)
(72) Erfinder: Muzzy, Norman Everett, Cedar Falls, Iowa 50613 (US)
(74) Vertreter: Feldmann, Bernhard

(57) **Zusammenfassung**

Es wird ein Motordrehzahlregler-Schaltkreis mit einem elektronischen Drehzahlregler (10), einer durch eine Bedienungsperson einstellbaren Drehzahlvorgabeeinrichtung (12) und einem durch letztere verstellbaren Drehzahlvorgabepotentiometer (14), der Eingangssignale für den Drehzahlregler (10) abgibt, beschrieben. In Serie zu dem Drehzahlvorgabepotentiometer (16) liegt ein zusätzlicher Schaltkreis (22), der einen Schalter (24) zur Unterbrechung des durch das Drehzahlvorgabepotentiometer (16) fließenden elektrischen Stroms und einen zu dem Schalter (24) elektrisch parallel liegenden Stellwiderstand (26) enthält. Durch Öffnen des Schalters (24) läßt sich das Eingangssignal des Drehzahlvorgabepotentiometers (14) und damit die Motordrehzahl verringern, ohne daß die Drehzahlvorgabeeinrichtung (12) durch die Bedienungsperson verstellt wird. Ferner ist ein weiterer Stellwiderstand (28) in Serie mit dem Drehzahlvorgabepotentiometer (16) und dem Schalter (24) angeordnet. Durch Einstellung des Stellwiderstandswertes läßt sich die maximale Größe des Drehzahlsteuersignals einstellen.

## Beschreibung

Die Erfindung betrifft einen Motordrehzahlregler-Schaltkreis mit einem elektronischen Drehzahlregler, einer durch eine Bedienungsperson einstellbaren Drehzahlvorgabeeinrichtung und einem durch letztere verstellbaren Drehzahlvorgabesensor, der Eingangssignale für den Drehzahlregler abgibt, gemäß dem Oberbegriff des Patentanspruchs 1.

Es ist bekannt, die Kraftstoffzufuhr oder Drehzahl einer Antriebsmaschine durch eine von einer Bedienungsperson einstellbare Vorgabeeinrichtung einzustellen. Die Vorgabeeinrichtung enthält ein Potentiometer mit einem Widerstandselement und einem Mittenabgriffselement. An letzterem wird ein zu seiner Lage proportionales Drosselsignal abgegriffen, welches einem elektronischen Drehzahlregler zur Verfügung gestellt wird. Bei solch einer Anordnung erzeugt das Mittenabgriffselement ein Drehzahl- oder Drosselsteuersignal variabler Größe, welches durch den elektronischen Drehzahlregler als Sollwert ausgewertet wird. Es ist wünschenswert, eine derartige Anordnung mit Mitteln zu versehen, durch die sich vorübergehend die Größe des Drehzahl- oder Drosselsteuersignals modifizieren oder reduzieren läßt, ohne daß der Gashebel betätigt zu werden braucht. Es wäre auch wünschenswert, eine derartige Anordnung mit Mitteln zu versehen, durch die die maximale Größe des Drehzahl- oder Drosselsteuersignals modifizierbar oder einstellbar ist, ohne daß der physische Bewegungsspielraum des Gashebels eingeschränkt wird.

Die der Erfindung zugrunde liegende Aufgabe wird darin gesehen, einen Motordrehzahlregler-Schaltkreis der eingangs genannten Art anzugeben, der Mittel zur vorübergehenden Modifizierung oder Reduktion der Größe des Drehzahl- oder Drosselsteuersignals aufweist, ohne daß der Gashebel betätigt zu werden braucht. Eine weitere Aufgabe ist darin zu sehen, einen derartigen Schaltkreis mit Mitteln zur Modifizierung und Einstellung der maximalen Größe des Drehzahl- oder Drosselsteuersignals anzugeben, bei dem der physische Bewegungsspielraum des Gashebels nicht eingeschränkt zu werden braucht.

Die Aufgabe wird erfindungsgemäß durch die Lehre des Patentanspruchs 1 gelöst. Weitere vorteilhafte Ausgestaltungen und Weiterbildungen der Erfindung gehen aus den Unteransprüchen hervor.

Gemäß bevorzugter Ausgestaltungen der Erfindung enthält der Motordrehzahlregler-Schaltkreis einen elektronischen Drehzahlregler, der die Treibstoffzufuhr zu dem Motor in Abhängigkeit eines Drosselsignals steuert. Das Drosselsignal wird durch ein Drehzahlvorgabepotentiometer geliefert, welches seinerseits mit einem Gashebel in Verbindung steht. Zwischen dem Drehzahlvorgabepotentiometer und einer Spannungsquelle ist ein zusätzlicher Schaltkreis angeordnet. Dieser Schaltkreis enthält einen fußbetätigbaren, normalerweise geschlossenen Drehzahlverminderungsschalter, zu dem ein erster veränderbarer Widerstand parallel geschaltet ist. Sowohl der Drehzahlverminderungsschalter als auch der erste Widerstand sind mit einem zweiten veränderbaren Widerstand in Serie geschaltet. Durch Öffnen des Drehzahlverminderungsschalters wird das Drosselsignal um einen Betrag vermindert, der sich aus der vorzugsweise einstellbaren Größe des ersten Widerstandes ergibt. Durch Einstellung des ersten Widerstandswertes läßt sich somit das Ausmaß der Minderung des Drosselsignals vorgeben. Das maximal mögliche Drosselsignal läßt sich durch Einstellung des zweiten Widerstandes vorgeben. Dies ist möglich, da mit Vergrößerung des in Serie liegenden Widerstandswertes der Strom durch das Gashebelpotentiometer vermindert wird, so daß auch die maximal an dem Gashebelpotentiometer abgreifbare Spannung gemindert wird.

Anhand der Zeichnung, die ein Ausführungsbeispiel der Erfindung zeigt, werden nachfolgend die Erfindung sowie weitere Vorteile und vorteilhafte Weiterbildungen und Ausgestaltungen der Erfindung näher beschrieben und erläutert.

Die einzige Figur zeigt einen erfindungsgemäßen schematisch dargestellten Schaltkreis.

Ein bekannter Motordrehzahlregler, wie er beispielsweise in dem von John Deere hergestellten Vierradschlepper des Modells 8760 verfügbar ist, enthält einen elektronischen Drehzahlregler 10, welcher die Kraftstoffzufuhr zu einem nicht dargestellten Motor in Abhängigkeit verschiedener Eingangsgrößen, die auch eine durch eine übliche, von der Bedienungsperson einstellbare Drehzahlvorgabeeinrichtung z. B. Gashebel 12, gebildete Eingangsgröße umfaßt, steuert. Bei dieser bekannten Anordnung liefert ein üblicher Gashebelpositionssensor 14 (Drehzahlvorgabesensor) an den elektronischen Drehzahlregler 10 ein Signal, das der Lage des Gashebels 12 entspricht. Der Gashebelpositionssensor 14 enthält ein Gashebelpotentiometer 16 (Drehzahlvorgabepotentiometer) mit einem Widerstandselement 18 und einem Abgriffselement 20 (Mittelabgriff). Das Widerstandselement 18 ist mit seiner ersten Seite an einer +5 Volt Spannungsquelle angeschlossen und liegt mit seiner zweiten Seite auf Erdpotential. Das Abgriffselement 20 steht mit dem Gashebel 12 in Verbindung und läßt sich durch diesen verstellen. Auf diese Weise wird durch das Abgriffselement 20 ein veränderliches Spannungssignal abgegriffen. Der Drehzahlregler 10 verwendet dieses Spannungssignal, um die Motordrehzahl auf übliche Weise zu regeln.

Gemäß der vorliegenden Erfindung ist ein zusätzlicher Schaltkreis 22 elektrisch zwischen der ersten Seite des Widerstandselements 18 des Gashebelpotentiometers 16 und der +5 Volt Spannungsquelle eingefügt. Der Schaltkreis 22 enthält einen gewöhnlicherweise geschlossenen Drehzahlverminderungsschalter 24, einen Verzögerungs-Stellwiderstand 26 und einen Maximalgeschwindigkeits-Stellwiderstand 28. Der Drehzahlverminderungsschalter 24 weist eine erste Anschlußstelle 23, mit der er an die +5 Volt Spannungsquelle angeschlossen ist, sowie eine zweite Anschlußstelle 25 und ein Kontaktstück 27 auf. Vorzugsweise ist das Kontaktstück 27 mit einer durch die Bedienungsperson gegen eine Rückstellfederkraft einstellbaren Vorrichtung 29, wie beispielsweise einer Fußbetätigungsvorrichtung, verbunden und läßt sich durch dieses öffnen.

Der Verzögerungs-Stellwiderstand 26 kann aus einem üblichen Drehpotentiometer mit einem 5 kOhm Widerstandselement 30 und einem Abgriffselement 32 bestehen. Das Widerstandselement 30 ist mit seiner ersten Seite mit der +5 Volt Spannungsquelle verbunden, während seine zweiten Seite frei und unverbunden ist. Das Abgriffselement 32 ist mit der zweiten Anschlußstelle 25 des normalerweise geschlossenen Schalters 24 verbunden.

Der Maximalgeschwindigkeits-Stellwiderstand 28 kann aus einem üblichen Drehpotentiometer mit einem 5 kOhm Widerstandselement 34 und einem Abgriffselement 36 bestehen. Das Widerstandselement 34 ist mit seiner ersten Seite mit der zweiten Anschlußstelle 25 des normalerweise geschlossenen Schalters 24 verbunden, während seine zweite Seite frei und unverbunden ist. Das Abgriffselement 32 ist mit der ersten Seite des Widerstandselements 18 des Gashebelpotentiometers 16 verbunden. Die nicht dargestellten Wellen der beiden Drehpotentiometer können jeweils mit manuell betätigbaren, nicht gezeigten Bedienungsknöpfen verbunden sein.

### Betriebsweise

Gewöhnlich ist der Drehzahlverminderungsschalter 24 geschlossen, und das Abgriffselement 36 befindet sich auf der ersten Seite des Widerstandselements 34. In diesem Fall wird über den Schalter 24 die volle +5 Volt Spannung des Drehzahlreglers 10 unmittelbar an das Gashebelpotentiometer 16 angelegt, und die Widerstandselemente 30 und 34 werden nicht wirksam. Infolgedessen verhält sich der Motordrehzahlregler in bisher bekannter, üblicher Weise.

Wenn nun die Bedienungsperson eine vorübergehende Absenkung der Motordrehzahl wünscht, wird durch Niederdrücken der Vorrichtung 29 der Schalter 24 geöffnet. Die +5 Volt Spannungsquelle versorgt nun das Gashebelpotentiometer 16 über einen Bereich des Stellwiderstands 26 und über die Abgriffselemente 32 und 36. Hierdurch wird der Stromfluß durch das Widerstandselement 18 des Gashebelpotentiometers 16 reduziert und daher das an dem Abgriffselement 20 und damit auch an dem Drehzahlregler 10 anstehende Spannungssignal vermindert. Dies kann ohne eine Verstellung des Gashebels 12 erreicht werden, so daß dann, wenn der Schalter 24 wieder geschlossen wird, die ursprüngliche Einstellung des Gashebels 12 wirksam ist. Der Betrag dieser vorübergehenden Verzögerung läßt sich durch Einstellen des Stellwiderstands 26 vorgeben.

Der Stellwiderstand 28 kann eingestellt werden, um den Stromfluß zu dem Gashebelpotentiometer 16 zu reduzieren, und zwar unabhängig davon, ob der Schalter 24 geöffnet oder geschlossen ist. Damit kann der Stellwiderstand 28 verwendet werden, um das maximal mögliche Signal abzusenken, welches durch das Abgriffselement 20 des Gashebelpotentiometers 16 an den Drehzahlregler 10 abgegeben wird.

Auch wenn die Erfindung lediglich anhand eines Ausführungsbeispiels beschrieben wurde, erschließen sich für den Fachmann im Lichte der vorstehenden Beschreibung viele verschiedenartige Alternativen, Modifikationen und Varianten, die unter die vorliegende Erfindung fallen.

## Patentansprüche

1. Motordrehzahlregler-Schaltkreis mit einem elektronischen Drehzahlregler (10), einer durch eine Bedienungsperson einstellbaren Drehzahlvorgabeeinrichtung (12) und einem durch letztere verstellbaren Drehzahlvorgabesensor (14), der Eingangssignale für den Drehzahlregler (10) abgibt, wobei der Drehzahlvorgabesensor (14) ein zwischen den Polen einer Spannungsquelle angeordnetes Drehzahlvorgabepotentiometer (16) enthält, an dessen Abgriffselement (20) ein der Lage der Drehzahlvorgabeeinrichtung (12) entsprechendes Spannungssignal ansteht, das von dem Drehzahlregler (10) als Eingangssignal verwendet wird, dadurch gekennzeichnet, daß in Serie zu dem Drehzahlvorgabepotentiometer (16) ein zusätzlicher Schaltkreis (22) liegt, der einen Schalter (24) zur Unterbrechung des durch das Drehzahlvorgabepotentiometer (16) fließenden elektrischen Stroms und zu dem Schalter (24) elektrisch parallel liegende Widerstandsmittel (26) enthält.

2. Schaltkreis nach Anspruch 1, dadurch gekennzeichnet, daß in Serie mit dem Drehzahlvorgabepotentiometer (16) und dem Schalter (24) weitere Widerstandsmittel (28) angeordnet sind.

3. Schaltkreis nach Anspruch 1 oder 2, dadurch gekennzeichnet, daß die zu dem Schalter (24) elektrisch parallel liegenden Widerstandsmittel (26) wenigstens einen Verzögerungswiderstand (26) enthalten.

4. Schaltkreis nach Anspruch 2 oder 3, dadurch gekennzeichnet, daß die in Serie mit dem Drehzahlvorgabepotentiometer (16) und dem Schalter (24) liegenden weiteren Widerstandsmittel wenigstens einen Maximalgeschwindigkeitswiderstand (28) enthalten.

5. Schaltkreis nach Anspruch 3 oder 4, dadurch gekennzeichnet, daß der Verzögerungswiderstand (26) und/oder der Maximalgeschwindigkeitswiderstand (28) jeweils ein Stellwiderstand, vorzugsweise ein Drehpotentiometer ist.

6. Schaltkreis nach einem der Ansprüche 3 bis 5, dadurch gekennzeichnet, daß der Verzögerungswiderstand (26) und/oder der Maximalgeschwindigkeitswiderstand (28) jeweils durch die Bedienungsperson einstellbar ist.

7. Schaltkreis nach einem der Ansprüche 1 bis 6, dadurch gekennzeichnet, daß der Schalter (24) ein in Ruhestellung geschlossener Schalter (24) ist.

8. Schaltkreis nach einem der Ansprüche 1 bis 7, dadurch gekennzeichnet, daß der Schalter (24) mit einer durch eine Bedienungsperson betätigbaren Betätigungsvorrichtung (29) verbunden ist.

9. Schaltkreis nach einem der Ansprüche 1 bis 8, dadurch gekennzeichnet, daß der Schalter (24), der durch einen Verzögerungswiderstand (26) überbrückt ist, einen ersten Anschluß (23), der mit einem ersten Pol der Spannungsquelle in Verbindung steht, und einen zweiten Anschluß (25) enthält, der mit einem ersten Anschluß eines Maximalgeschwindigkeitsstellwiderstands (28) verbunden ist, und daß der zweite Anschluß des Maximalgeschwindigkeitsstellwiderstands (28) mit einem ersten Anschluß des Drehzahlvorgabepotentiometers (16) verbunden ist, dessen zweiter Anschluß mit dem zweiten Pol der Spannungsquelle in Verbindung steht.
